# EUROPÄISCHE PATENTSCHRIFT

(11) **EP 3 765 661 B1**
(45) Veröffentlichungstag und Bekanntmachung des Hinweises auf die Patenterteilung: **28.06.2023**
(21) Anmeldenummer: 19711541.3
(22) Anmeldetag: 11.03.2019
(51) Int. Cl.: D04B 23/10, D04B 21/16, D04B 23/12, D04B 27/26, D04B 35/10, D04B 21/12

(54) **ANLAGE ZUR HERSTELLUNG EINES TECHNISCHEN NETZES UND EIN VERFAHREN ZUR HERSTELLUNG EINES TECHNISCHEN NETZES**
APPARATUS FOR MAKING A TECHNICAL NETTING AND A METHOD OF MAKING SAME
APAREIL POUR LA RÉALISATION D'UN FILET TECHNIQUE ET UN PROCÉDÉ POUR SON OBTENTION

(30) Priorität: 12.03.2018 DE 102018105591
(43) Veröffentlichungstag der Anmeldung: 20.01.2021
(73) Patentinhaber: Wilhelm Kneitz Textile Gruppe GmbH, 95339 Wirsberg (DE)
(72) Erfinder: THYROFF, Roy, 95119 Naila (DE); BURGER, André, 95213 Münchberg (DE)
(74) Vertreter: Sperschneider, Alexandra
(86) Internationale Anmeldenummer: PCT/EP2019/056009
(87) Internationale Veröffentlichungsnummer: WO 2019/175095

(56) Entgegenhaltungen:
- EP-A2- 2 407 584
- DE-A1- 3 339 205
- DE-A1- 4 008 477

## Beschreibung

Es werden eine Anlage zur Herstellung eines technischen Netzes, ein Verfahren zur Herstellung eines technischen Netzes und ein technisches Netz beschrieben. Technische Netze können für verschiedene Einsatzzwecke verwendet werden. Technische Netze können beispielsweise als Ladungssicherungsnetze oder als Sportnetze verwendet werden. Anstelle einer Ladungssicherung, beispielsweise bei Nutzfahrzeugen, können bei technischen Netzen auch Gegenstände oder Elemente zusammengehalten werden.

Die hierin beschriebenen technischen Netze sind nicht auf die vorstehend beispielhaft angegebenen Anwendungsgebiete beschränkt. Die technischen Netze weisen durch Ihre Ausbildung eine hohe Belastbarkeit sowohl in Längs- als auch in Querrichtung auf. Die technischen Netze sind insbesondere als nahtlose Netze ausgebildet und weisen im Verbindungsbereich zweier sich kreuzender Bandabschnitte keine Verbindungsnähte auf.

### Stand der Technik

Aus dem Stand der Technik sind nahtlose Netze bekannt, wobei unter einem Winkel zueinander verlaufende Bänder an den Kreuzungspunkten miteinander vermascht oder verwirkt sind. Solche Netze weisen gegenüber Netzen mit vernähten Bändern eine deutlich größere Belastbarkeit auf.

Aus DE 10 2010 031 052 A1 sind ein Verfahren zum Herstellen von technischen Netzen, ein entsprechendes Netz und eine entsprechende Vorrichtung bekannt. Die Vorrichtung umfasst eine Wirkmaschine zur Herstellung von technischen Netzen aus Fadenscharen und Gurtbändern, welche in Verbindungsabschnitten miteinander vermascht sind. Die Vorrichtung weist eine Zuführeinrichtung auf, welche in einem Vorratsbehälter gelagerte Gurtbänder einem Verarbeitungsbereich der Wirkmaschine zuführt. Anschließend erfolgt ein Vermaschen der Fadenscharen mit Schusslücken der Gurtbänder über eine Raschelmaschine.

Aus dem Stand der Technik ist daher eine Wirkmaschine bekannt, die ein Vermaschen von Fadenscharen in Bearbeitungsrichtung mit Fäden von Schusslücken offenbart. Die Gurtbänder werden in einem Offlineprozess gefertigt und der Wirkmaschine beispielsweise über eine Rolle zugeführt.

Besteht der Bedarf an verschiedenen Gurtbändern für ein technisches Netz, so muss die Rolle ausgewechselt werden. Zudem müssen die entsprechenden Gurtbänder bereitgestellt und bevorratet werden. Eine Wirkmaschine muss an das bereitgestellte Band angepasst werden. Wird ein falsches Band eingelegt, kann es sogar zu einer Beschädigung der Wirkmaschine kommen.

Die Herstellung von technischen Netzen ist daher aufwendiger. Zudem ist es mittels der aus DE 10 2010 031 052 A1 bekannten Wirkmaschine nur bedingt und mit großem Aufwand möglich, Netze mit verschiedenen Gurtbandausgestaltungen herzustellen.

Weiterhin ist mit DE 40 08 477 A1 ein Verfahren zur Herstellung von Netzen mit genauen und rechtwinkligen Maschen sowie ein nach diesem Verfahren hergestelltes Netz beschrieben. Während des Verfahrens werden mehrere parallel zueinander angeordnete Kettbändchen mit senkrecht dazu angeordneten in Schussrichtung verlaufende Bändchen an den Kreuzungspunkten miteinander verwirkt, wobei die Schussbändchen von den Kettbändchen bildenden Nadeln an den Kreuzungspunkten von Kett- und Schussbändchen von hinten durchstochen werden. Nachteilig hierbei ist, dass die Schussbändchen von Nadeln während des Verwirkens durchstochen werden. Dieser Vorgang zerstört zum Teil die Bindung des Schussbändchens, wodurch das Netz an diesen Stellen instabil wird und leichter reißen kann.

EP 2 407 584 A2 offenbart ein Verfahren zum Herstellen von technischem Schmalgewebe, ein entsprechendes Schmalgewebe selbst sowie eine entsprechende Vorrichtung zur Herstellung. Das technische Schmalgewebe weist die Form eines Fransenbands auf, wobei es insbesondere für technische Gurte geeignet ist. Es weist den Verfahrensschritt Weben eines Gewebes aus Kettfäden und mindestens einem Schussfaden mit einer Wirkkante auf. Hier wird das Gewebe mit einem Rapport, welcher jeweils eine Schusslücke und einen Bandgewebeabschnitt aufweist, gewebt. Das so hergestellte Fransenband wird gemeinsam mit weiteren, gleichartigen Fransenbänder oder Wirkbändern zu einem Netz verarbeitet. Das Netz wird in Verbindungsbereichen, da wo sich die Bänder rechtwinklig überkreuzen, miteinander vernäht oder gewirkt. Nachteilig hierbei ist die Verarbeitung der Fransenbänder zu einem Netz, welche sehr aufwändig ist, da die Schusslücken der Fransenbänder immer exakt so ausgerichtet sein müssen, dass die Schusslücken deckungsgleich mit den Verbindungsbereichen sind. Andernfalls weist das Netz unerwünschte Schwachstellen auf, an denen es bei Belastung bevorzugt versagen würde.

Schließlich beschreibt DE 33 39 205 A1 ein Textilgebilde mit schrägen Schussfadenlagen sowie ein Verfahren und eine Vorrichtung zur Herstellung desselben. Hierbei erstrecken sich die Schussfäden in Richtung von im Wesentlichen 45° mit Bezug auf die Maschinenlaufrichtung. Nachteilig ist hierbei, dass die Schussfäden einzeln vorliegen und nicht miteinander zu einem Gurt verwebt oder gewirkt sind. Netze, die mit solch einem Gewebe hergestellt werden sollen, sind aufgrund der losen Schussfadenlagen zueinander sehr unhandlich. Des Weiteren ist mit dieser Druckschrift viel mehr ein textiles Flächengebilde als ein Netz beschrieben.

### Aufgabe

Demgegenüber besteht die Aufgabe darin, eine Anlage zur Herstellung eines technischen Netzes und ein Verfahren zur Herstellung eines technischen Netzes anzugeben, wobei die Nachteile des Stands der Technik behoben werden und ein technisches Netz mit verschiedenen Ausgestaltungen von Gurtbändern schneller und einfacher gefertigt werden kann als im Stand der Technik.

### Lösung

Die vorstehend genannte Aufgabe wird durch eine Anlage zur Herstellung eines technischen Netzes gelöst, aufweisend
- mindestens eine Bandherstellungseinheit, und
- eine Wirkmaschine,
wobei
- die Bandherstellungseinheit dazu ausgebildet ist, ein endloses Gurtband herzustellen,
- die Wirkmaschine mindestens eine Gurtbandzuführeinheit aufweist, welche dazu ausgebildet ist, das von der Bandherstellungseinheit bereitgestellte Gurtband der Wirkmaschine zuzuführen, und
- die Wirkmaschine mindestens eine Wirkeinrichtung zum Verwirken einer Fadenschar mit einem Gurtbandabschnitt des zugeführten Gurtbands zur Herstellung eines technischen Netzes mit sich kreuzenden Gurtbändern und Wirkbändern aufweist.

Die Anlage ermöglicht eine Onlineherstellung von technischen Netzen. Hierzu wird über die Bandherstellungseinheit das Gurtband nach Maßgabe des zu fertigenden technischen Netzes hergestellt. Die Anlage kann auch mehrere Bandherstellungseinheiten aufweisen, die parallel zueinander verschieden ausgebildete Gurtbänder bereitstellen.

Die Bandherstellungseinheit kann beispielsweise als Bandwebstuhl ausgebildet sein und weist entsprechende Werkzeuge zum Weben des Gurtbands auf. Über Fadenrollen werden der Webeinrichtung die jeweils benötigten Fäden zugeführt.

Ist es vorgesehen, dass das technische Netz Gurtbänder mit verschiedenen Breiten aufweist, so kann die Bandherstellungseinheit bedarfsabhängig die Breite des Gurtbands verändern. Zudem kann die Bandherstellungseinheit verschiedene Fäden in das Gurtband einbringen. Die Auswahl der Fäden erfolgt in Abhängigkeit des zu fertigenden Gurtbandes.

In weiteren Ausführungsformen weist die Bandherstellungseinheit zusätzlich oder alternativ zu einem Bandwebstuhl Werkzeuge auf, die zur Bereitstellung eines gestrickten oder gewirkten Gurtbands vorgesehen sind. Ferner kann auch ein Häkelgalonband als Gurtband über eine entsprechende Einrichtung hergestellt werden.

Vorzugsweise werden aber über die Bandherstellungseinheit gewebte, gestrickte oder Häkelgalonbänder bereitgestellt, da diese im anschließenden Wirkprozess eine bessere Bindung eingehen. Da beispielsweise ein gewebtes Gurtband eine komplexere Maschenbildung aufweist, wird über die mit Gurt vermaschten Wirkfäden im Verbindungsbereich des technischen Netzes eine bessere Verbindung erreicht.

In der Bandherstellungseinheit können Gurtbänder sowohl mit als auch ohne Schusslücke bereitgestellt werden. Zudem kann sich die Bindungskonstruktion innerhalb eines Bands ändern. In weiteren Ausführungen können die Gurtbänder sowohl mit als auch ohne eine Wirkkante ausgeführt sein. Dies gilt sowohl für Gurtbänder mit geänderter Bindung als auch für Gurtbänder ohne Änderungen in der Bindung.

Weist ein Gurtband Schusslückenabschnitte auf, so können die Schussfäden in der Schusslücke mindestens ein- bis zweimal mit einer Bindungsänderung über die Schusslücke geführt werden. Vorzugsweise erfolgt eine Bindungsänderung von Schussfäden innerhalb der Schusslücke nach Maßgabe der Breite der Schusslücke.

Über die Gurtbandzuführeinheit wird das Gurtband einem Verarbeitungsbereich der Wirkmaschine zugeführt. Die Gurtbandzuführeinheit kann hierzu Greifer aufweisen, die das Gurtband von der Bandherstellungseinheit greifen und winklig, z. B. orthogonal, zur Bearbeitungsrichtung in die Wirkmaschine einziehen. Das Gurtband wird einem Verarbeitungsbereich zugeführt.

In weiteren Ausführungsformen kann das Gurtband auch in einem anderen Winkel zu der Bearbeitungsrichtung der Wirkmaschine eingebracht werden.

Von dem Verarbeitungsbereich wird das Gurtband der Arbeitsstelle der mindestens einen Wirkeinrichtung zugeführt. Die Wirkeinrichtung erzeugt ein Wirkband in Bearbeitungsrichtung, welches in Kreuzungspunkten mit einem Gurtbandabschnitt über die Wirkeinrichtung mit diesem vermascht wird.

In weiteren Ausführungsformen weist die Bandherstellungseinheit einen Speicher auf, in welchem hergestellte Gurtbänder bevorratet werden, wobei die Gurtbandzuführeinheit auf den Speicher zugreift. Der Speicher ist so ausgebildet, dass ein Vorlauf zur Verarbeitung der Gurtbänder bereitgestellt wird. Der Onlineprozess der Herstellung der Gurtbänder wird dadurch nicht beschränkt. Der Speicher dient als Bereitstellungseinheit zwischen einer beispielsweise als Bandwebstuhl ausgebildeten Herstelleinheit und einer Übergabestation der Wirkmaschine. Der Speicher kann auch als Puffer für das endlos gefertigte Gurtband dienen, wobei jeweils Gurtbandabschnitte weiter verarbeitet werden. Eine Steuerung regelt die Herstellung der Gurtbänder in der Bandherstellungseinheit und der Wirkbänder über die mindestens eine Wirkeinrichtung. Es erfolgt damit eine aufeinander abgestimmte Fertigung. Insbesondere erfolgt über die Bandherstellungseinheit eine an den Bedarf für ein Netz angepasste Herstellung, wodurch Fehler durch falsch eingebrachte Bänder ausgeschlossen werden.

Die mindestens eine Wirkeinrichtung ist quer zur Bearbeitungsrichtung und/oder in Bearbeitungsrichtung verfahrbar. Dadurch lassen sich technische Netze mit verschiedenen Breiten und Öffnungen sowie unterschiedliche Netzgeometrien realisieren.

Die Wirkmaschine kann ferner eine Trenneinrichtung zum Ablängen des zugeführten Gurtbands aufweisen. Das Ablängen kann mittels Ultraschal oder einem Heißschneider erfolgen. Hierüber erfolgt auch eine Versiegelung der Gurtbandenden.

Die Anlage kann darüber hinaus eine der Wirkmaschine in Bearbeitungsrichtung nachgelagerte Beschichtungseinheit zum Beschichten und/oder Färben des technischen Netzes aufweisen. Von der Beschichtungseinheit wird das technische Netz gefärbt und/oder mit einer Beschichtung versehen, welche beispielsweise die mechanischen Eigenschaften des technischen Netzes verbessert. Eine Beschichtung kann darüber hinaus auch einen Flammschutz, Hitzeschutz oder Schnittschutz bereitstellen. Insbesondere kann in Hinblick auf aggressive Medien, die mit dem technischen Netz im Einsatz in Verbindung kommen, eine entsprechende Beschichtung bereitgestellt werden. Die Beschichtung kann auch mit Pigmenten versehen sein, um zugleich eine Farbgebung des technischen Netzes bereitzustellen. Eine Beschichtung kann darüber hinaus einen Schutz gegenüber mehreren verschiedenen Beanspruchungen bereitstellen.

Die Anlage kann darüber hinaus eine der Wirkmaschine in Bearbeitungsrichtung nachgelagerte Konfektionseinheit zum längen- und breitenmäßigen Bereitstellen von Netzen aufweisen. Die Konfektionseinheit kann ebenfalls Trenneinrichtungen aufweisen, die das gefertigte technische Netz in entsprechend große Teilnetze trennt. Durch die Konfektionseinheit ist es möglich, das technische Netz nach Kundenanforderungen speziell als Stückware oder Bandware bzw. Meterware herzustellen. Darüber hinaus ist eine Randkonfektion möglich, wobei mittels eines mechanischen Trennschnitts oder über Ultraschall ein fertiges technisches Netz bereitgestellt wird. Die Bereitstellung der technischen Netze kann sowohl als Stück- oder Rollenware erfolgen. Weist die Anlage zudem eine in Bearbeitungsrichtung nachgelagerte Beschichtungseinheit auf, so befindet sich die Konfektionseinheit in Bearbeitungsrichtung der Beschichtungseinheit nachgelagert.

Die Anlage kann in weiteren Ausführungsformen eine der Wirkmaschine in Bearbeitungsrichtung vorgelagerte Einrichtung zur Bereitstellung von flächigen Stoffen aufweisen. Solche flächigen Stoffe können beispielsweise feinmaschige Netze, Vliese oder Textilbahnen sein. Diese Textilbahnen werden dann zusammen mit dem Gurtband der mindestens einen Wirkeinrichtung zugeführt, die das Wirkband sowohl in Verbindungsbereichen mit dem Gurtband als auch über die gesamte Wirkbandlänge und -breite mit dem zugeführten Stoff verbindet. Im Kreuzungspunkt mit dem Gurtband erfolgt auch eine durchgehende Verbindung des Wirkbands mit dem Gurtband und dem darunter und/oder darüber befindlichen Stoff. Über die Einrichtung kann nicht nur ein Stoff zugeführt werden, sondern es ist auch möglich, sowohl einen Stoff unterhalb des Gurtbands als auch einen Stoff über dem Gurtband zur Verfügung zu stellen.

Die Anlage kann weiter eine Erfassungseinrichtung mit mindestens einer Kamera aufweisen, die zur Erfassung der Position und der Ausgestaltung des Gurtbands vorgesehen ist. Die Erfassungseinrichtung dient zur positionsgenauen Ausrichtung des Gurtbands beim Einbringen in den Verarbeitungsbereich und in die Arbeitsstelle der Wirkeinrichtung. Die Erfassungseinrichtung steht mit einer Steuereinheit für die Anlage und Wirkmaschine in Verbindung, welche die Gurtbandzuführeinheit entsprechend steuert. Über die Erfassungseinrichtung wird daher die Ausrichtung des Gurtbands festgelegt und kann über die damit gekoppelten Einheiten korrigiert werden.

In weiteren Ausführungsformen kann die mindestens eine Wirkeinrichtung nach Maßgabe der über die Erfassungseinrichtung gewonnen Informationen angeordnet und gesteuert werden. Beispielsweise kann das Gurtband Verbindungsabschnitte für das Wirkband aufweisen, die als Schusslückenabschnitt oder als grobmaschiger Abschnitt ausgebildet sind. Über die Erfassungseinrichtung wird die Position dieser Abschnitte festgestellt und die mindestens eine Wirkeinrichtung kann anhand der gewonnen Informationen verfahren werden.

Weiterhin kann über die Erfassungseinrichtung eine Korrektur für die Bandherstellungseinheit gewonnen werden. Fehler oder Abweichungen im Gurtband werden über die Erfassungseinrichtung gewonnen und über die Steuerung an die Bandherstellungseinheit gesendet. Die Bandherstellungseinheit kann anhand dieser Informationen die Herstellung des Gurtbands anpassen.

Die Anlage kann darüber hinaus eine Getriebeeinrichtung aufweisen, die über eine Gelenkwelle mit einem Schlitten gekoppelt ist, wobei der Schlitten quer zur Bearbeitungsrichtung beweglich gelagert und mit einer Schussfadeneintragseinrichtung der mindestens einen Wirkeinrichtung für einen Teilschuss über die Wirkbandbreite verbunden ist. Der Schussfaden dient auch dazu, die Breite des Wirkbands einzustellen. So kann beispielsweise durch den Schussfaden das Wirkband konvexe oder konkave Abschnitte aufweisen. Der Schussfaden dient ferner dazu, dem Wirkband Stabilität zu verleihen. Der Schussfaden wird hierzu über die Breite des Wirkbandes geführt, wobei eine lineare Bewegung erforderlich ist. Die Schussfadeneintragseinrichtung kann eine zusätzliche Grundbarre aufweisen, die quer zur Bearbeitungsrichtung verfahrbar ist und einen Schussfaden über die Wirkbandbreite ablegt bzw. einbringt. Für eine Übertragung dieser Bewegung weist die Getriebewelle einen Schlitten auf, der ebenfalls nur linear in der gleichen wie die zusätzliche Grundbarre bewegt wird. Die Übertragung der Bewegung auf den Schlitten erfolgt über die Gelenkwelle. Die Gelenkwelle ist mit einer drehbaren Einheit der Getriebeeinrichtung gekoppelt und überträgt die Rotationsbewegungen in eine lineare Bewegung. Der Schlitten stellt sicher, dass die Gelenkwelle nur relativ kurz ausgeführt ist. Hierdurch wird einer Beschädigung der Gelenkwelle entgegengewirkt. Zudem kann die Gelenkwelle stabiler ausgeführt sein, da diese nur eine geringe Länge aufweist. Weist die Wirkmaschine mehrere Wirkeinrichtungen auf, so sind die zusätzlichen Grundbarren jeder Wirkeinrichtung linear mit dem Schlitten gekoppelt. Die zusätzlichen Grundbarren können hierzu untereinander gekoppelt sein.

In weiteren Ausführungsformen kann die drehbare Einheit der Getriebeeinrichtung eine Nut oder Führung aufweisen, in welcher ein Aufnahmeabschnitt für ein Ende der Gelenkwelle verlagerbar aufgenommen ist. Hierüber lässt sich die Breite des zugeführten Schussfadens einstellen. Beispielsweise kann bei einer Veränderung der Position dieses Endes der Gelenkwelle während der Herstellung der Wirkbänder die Breite des Wirkbands verändert werden. Eine Verlagerung dieses Abschnitts kann beispielsweise über einen separaten Servomotor erfolgen.

Die Getriebeeinrichtung selbst kann über einen Servomotor, elektromechanisch oder mechanisch gekoppelt mit den drehbaren Einheiten der Wirkmaschine verbunden sein. Eine mechanische Kopplung ermöglicht eine getaktete Verlagerung der zusätzlichen Grundbarre in Abhängigkeit der Wirkgeschwindigkeit.

In weiteren Ausführungsformen kann die Gurtbahnzuführeinheit dazu ausgebildet sein, das Gurtband in einem Winkel zwischen 10° und 170° relativ zur Bearbeitungsrichtung der Wirkmaschine zuzuführen. Die Gurtbandzuführeinheit kann hierfür sowohl in Zuführrichtung verlagerbare Greifelemente sowie relativ zur Zuführrichtung verdrehbar angeordnete Greifelemente aufweisen. Die Zuführeinheit kann derart ausgebildet sein, dass zuerst das Gurtband in den Verarbeitungsbereich gebracht wird. Anschließend kann über die Gurtbandzuführeinheit die Ausrichtung des Gurtbands relativ zu der Bearbeitungsrichtung erfolgen.

In weiteren Ausführungsformen wird das Gurtband über die Gurtbandzuführeinheit bereits in der gewünschten Ausrichtung in den Verarbeitungsbereich eingebracht. Der Verarbeitungsbereich erstreckt sich entlang der Bearbeitungsrichtung in Abhängigkeit der Ausrichtung der Gurtbänder. Daher ist die mindestens eine Wirkeinrichtung in Bearbeitungsrichtung dem Verarbeitungsbereich nachgelagert angeordnet.

Die Anlage kann ferner mindestens eine Sensoreinrichtung aufweisen, welche dazu ausgebildet ist, Markierungselemente und/oder Fehlstellen im zugeführten Gurtband zu erkennen, wobei nach Maßgabe der erkannten Markierungselemente und/oder Fehlstellen die Zufuhr des Gurtbands und/oder ein Ablängen des Gurtbands steuerbar sind.

Analog zur Erfassungseinrichtung kann die Sensoreinrichtung Fehler im Gurtband erkennen. Wird ein Fehler erkannt, so erfolgt ein Ablängen des Gurtbands und der Teil des Gurtbands mit der Fehlstelle wird über die Gurtbandzuführeinheit einer Entsorgungsstation zugeführt. Anschließend nimmt die Gurtbandzuführeinheit einen neuen Abschnitt des Gurtbands von der Bandherstellungseinheit und führt dieses in den Verarbeitungsbereich ein.

Anstelle von Fehlstellen im zugeführten Gurtband kann das zugeführte Gurtband auch Markierungselemente aufweisen. Solche Markierungselemente können beispielsweise Metalle sein, die über eine Sensoreinrichtung erfasst werden können. Die Markierungselemente geben dabei eine Rückmeldung über den Abschnitt des Gurtbandes. Solche Markierungselemente können auch in der Bandherstellungseinheit eingebracht werden. Hierzu können beispielsweise Stanzelemente vorgesehen sein. In weiteren Ausführungsformen kann in die Gurtbandeinheit auch ein Faden eingearbeitet werden, der über eine entsprechende Sensoreinrichtung erfasst werden kann. Solche Fäden können beispielsweise elektrisch leitfähige Fäden sein. Über diese Fäden können später weitere Komponenten angeordnet werden oder zur Überprüfung des Gurtbands bzw. eines technischen Netzes verwendet werden.

Die Wirkmaschine kann eine Zuführeinrichtung aufweisen, die einen Balken und an dem Balken angeordnete Bügel mit Niederhaltern aufweist. Über die Niederhalter wird das Gurtband auf einem Arbeitstisch gehalten und in den Arbeitsbereich der mindestens einen Wirkeinrichtung gebracht.

Die Wirkmaschine kann in weiteren Ausführungsformen eine Zuführeinrichtung mit Greifern aufweisen, wobei über die Zuführeinrichtung das Gurtband und/oder ein flächiger Stoff der Arbeitsstelle der mindestens einen Wirkeinrichtung zuführbar sind. Die Greifer können sowohl in Bearbeitungsrichtung als auch quer zu Bearbeitungsrichtung verfahrbar sein. In weiteren Ausführungsformen sind die Zuführeinrichtung und/oder einzelne Greifer der Zuführeinrichtung relativ zur Bearbeitungsrichtung verdrehbar, sodass eine abweichend zu einer orthogonalen Ausrichtung des Gurtbandes in Bearbeitungsrichtung verlaufende Ausrichtung ermöglicht wird. Auch nach dem Ausrichten des Gurtbands in einem Winkel ≥ 90° relativ zur Bearbeitungsrichtung über die Gurtbandzuführeinheit können die Greifer der Zuführeinrichtung das Gurtband in dieser Position halten und der mindestens einen Wirkeinrichtung zuführen. Zudem können die Greifer nicht nur das Gurtband dem Arbeitsbereich der mindestens einen Wirkeinrichtung zuführen, sondern auch mindestens einen Stoff halten und dem Arbeitsbereich zuführen. In weiteren Ausführungsformen kann die Zufuhreinrichtung sowohl Greifer für den mindestens einen Stoff als auch Greifer für das Gurtband aufweisen, wobei die Ausrichtung des Stoffs gegenüber der Ausrichtung des Gurtbands unterschiedlich ist.

Die Bewegbarkeit der Greifelemente relativ und quer zur Bearbeitungsrichtung ermöglicht es den Abstand der Greifer zueinander zu verändern. Hierdurch wird eine Bereitstellung von verschiedenen Netzgeometrien mit unterschiedlichen Bandöffnungen verbessert, da die Greifer das Gurtband stets am Rand eines Arbeitsbereichs halten können. Die Greifer folgen dabei auch der Position der mindestens einen Wirkeinrichtung. Vorzugsweise sind die Greifer und die Wirkeinrichtung steuerungstechnisch miteinander gekoppelt.

Die vorstehend genannte Aufgabe wird auch durch ein Verfahren zur Herstellung eines technischen Netzes unter Verwendung einer Anlage gemäß den vorstehend beschriebenen Ausführungsbeispielen gelöst, wobei in der Bandherstellungseinheit ein Gurtband hergestellt wird, welches der Wirkmaschine über die Gurtbandzuführeinheit zugeführt wird, und wobei das der Wirkmaschine zugeführte Gurtband über die mindestens eine Wirkeinrichtung in einem Verbindungsbereich mit Fadenscharen verwirkt wird.

Das Gurtband kann unter einem Winkel zwischen 10° und 170° relativ zur Bearbeitungsrichtung der Wirkmaschine zugeführt werden. Dies ermöglicht die Bereitstellung von technischen Netzen, wobei die Ausrichtung und Form der Öffnungen im technischen Netz rautenförmig erfolgen kann.

Die Bandherstellungseinheit ermöglicht die Bereitstellung verschiedener Gurtbänder, die sich sowohl durch Ihre Bindungsart als auch in der Breite unterscheiden können. Zudem können beispielsweise elektrisch leitfähige Fäden eingearbeitet werden, die eine nachträgliche Kontaktierung mit elektrischen Elementen ermöglichen. Weiterhin können auch bereits gefärbte Fäden bei der Bandherstellungseinheit zugeführt werden. Es ist darüber hinaus möglich, zusätzlich mehrere gefärbte Fäden und/oder Bänder und mehrere unterschiedlich gefärbte Fäden und/oder Bänder, sowohl in 0° als auch in 90° Richtung, zuzuführen. Die Zuführung bezieht sich hierbei auf die Herstellung und damit Fertigungsrichtung des Gurtbands. Hierdurch wird ein Gurtband gefertigt, das bereits vorgefärbt ist. Der Onlineprozess zur Herstellung von technischen Netzen wird hierdurch weiter verbessert.

Darüber hinaus ist es auch denkbar, bereits beschichtete Fäden der Bandherstellungseinheit zuzuführen.

Der Teilschuss für das durch die mindestens eine Wirkeinrichtung hergestellte Wirkband kann nach Maßgabe der Ausbildung des Gurtbands erfolgen. Das technische Netz kann sowohl variierende Abstände der einzelnen Gurt- und Wirkbänder zueinander aufweisen als auch Wirk- und Gurtbänder, die konvexe oder konkave Formen umfassen. Dies ermöglicht die Bereitstellung von im Wesentlichen runden Öffnungen im technischen Netz.

Die Beschichtung und/oder Färbung durch die Beschichtungseinheit und/oder Konfektionierung durch die Konfektionseinheit können offline oder online erfolgen. In einer bevorzugten Ausführungsform erfolgte die Verarbeitung des technischen Netzes online. Dies ermöglicht die Bereitstellung eines technischen Netzes ausgehend von Fäden, die den jeweiligen Komponenten zugeführt werden bis zu einem fertig konfektionierten technischen Netz. Hierzu kann die Anlage eine Wickeleinrichtung aufweisen, die nach der Konfektionierung das konfektionierte technische Netz aufwickelt und für einen Weitertransport zum Kunden zur Verfügung stellt. In alternativen Ausführungen kann das technische Netz auch nach der Konfektionierung zusammengelegt werden. Ein Zusammenlegen eignet sich für unterschiedlich große Netze.

Das technische Netz kann anschließend mit weiteren Elementen, wie beispielsweise Haken versehen werden. Durch die bevorzugte Verwendung von nicht gewirkten Gurtbändern, d. h. Web-, Häkel- oder Strickbändern, ist die Bindung gegenüber gewirkten Gurtbändern bei gleichem Nahtbild deutlich höher. Die höhere Nahtfestigkeit ergibt sich durch die Maschenbildung bei gewebten, gestrickten und gehäkelten Bändern. Im Kreuzungspunkt bzw. Verbindungsabschnitt der Gurtbänder und Wirkbänder angeordnete Haken oder andere Elemente können daher bei einem geringeren Materialeinsatz sicher gehalten werden.

Die mindestens eine Wirkeinrichtung und/oder die Greifer der Zuführeinrichtung werden ferner quer zur Bearbeitungsrichtung und/oder in Bearbeitungsrichtung verfahren. Darüber hinaus können die Greifer der Zuführeinrichtung relativ zur Bearbeitungsrichtung verdreht werden, um beispielsweise schräg eingebrachte Gurtbänder in den Arbeitsbereich der mindestens einen Wirkeinrichtung zu bringen.

Über die Erfassungseinrichtung kann die Struktur des Gurtbands erfasst und nach Maßgabe der erfassten Struktur der Wirkprozess gesteuert werden. Weist das Gurtband Schusslücken auf, so kann der Wirkprozess einfacher in diesen Abschnitten durchgeführt werden als in Abschnitten, die keine solchen Schusslücken aufweisen. Soll ein Verwirken von Gurtbändern ohne Schusslücken mit den gewirkten Bändern erfolgen, so kann die Wirkgeschwindigkeit angepasst werden.

Weiterhin wird ein technisches Netz beschrieben, welches nach einem der vorstehend beschriebenen Verfahren hergestellt ist, wobei das technische Netz Gurtbandabschnitte und Wirkbandabschnitte aufweist und die Gurtbandabschnitte und/oder die Wirkbandabschnitte Karbonfäden, elektrisch leitfähige Fäden, gefärbte und/oder beschichtete Fäden aufweisen.

Darüber hinaus kann mindestens eine elektronische und/oder elektromechanische Einheit mit mindestens einem Faden des Gurtbands und/oder des Wirkbands verbunden sein. Beispielsweise lassen sich Beleuchtungseinrichtungen wie LEDs, mit elektrisch leitfähigen Fäden verbinden, sodass das technische Netz mit einer geringen elektrischen Leistung beleuchtbar ist. Ferner können Dehnungsmessstreifen in die entsprechenden Abschnitte des technischen Netzes eingebracht werden. Dies ermöglicht die Erfassung einer Belastung des technischen Netzes. Die Dehnungsmessstreifen des technischen Netzes können mit einer Einrichtung gekoppelt sein, die bei Erreichen einer zulässigen Höchstbeanspruchung eine Mitteilung an eine Recheneinheit übergibt.

Weitere Vorteile, Merkmale sowie Ausgestaltungsmöglichkeiten ergeben sich aus der nachfolgenden Figurenbeschreibung von einschränkend zu verstehenden Ausführungsbeispielen.

### Kurzbeschreibung der Figuren

In den Zeichnungen zeigt:
- Fig. 1: eine schematische Darstellung einer Anlage zur Herstellung von technischen Netzen mit einer Bandherstellungseinheit und einer Wirkmaschine;
- Fig. 2: eine weitere schematische Darstellung einer Anlage zur Herstellung von technischen Netzen mit einer Bandherstellungseinheit und einer Wirkmaschine;
- Fig. 3: eine weitere schematische Darstellung einer Anlage zur Herstellung von technischen Netzen mit einer Bandherstellungseinheit und einer Wirkmaschine;
- Fig. 4: eine noch weitere schematische Darstellung einer Anlage zur Herstellung von technischen Netzen mit einer Bandherstellungseinheit und einer Wirkmaschine;
- Fig. 5: eine schematische Darstellung einer Anlage zur Herstellung von technischen Netzen mit einer Bandherstellungseinheit, einer Wirkmaschine, einer Beschichtungseinheit, einer Konfektionseinheit, einer Wickeleinheit und einer Einrichtung zur Bereitstellung von Stoffen;
- Fig. 6: eine schematische Darstellung einer Zuführeinrichtung;
- Fig. 7: eine schematische Darstellung einer alternativen Zuführeinrichtung;
- Fig. 8: eine schematische Darstellung der Getriebeeinrichtung einer Wirkmaschine;
- Fig. 9: eine schematische Darstellung eines technischen Netzes und von Wirkeinrichtungen einer Wirkmaschine; und
- Fig. 10: eine schematische Darstellung eines technischen Netzes mit Gurtbändern und Wirkbändern.

In den Zeichnungen mit gleichen Bezugszeichen versehene Teile entsprechen im Wesentlichen einander, sofern nichts anderes angegeben ist.

Darüber hinaus wird darüber verzichtet, Bestandteile zu beschreiben und zu zeigen, welche nicht wesentlich zum Verständnis der hierin offenbarten technischen Lehre sind.

### Ausführliche Beschreibung von Ausführungsbeispielen

Fig. 1 zeigt eine schematische Darstellung einer Anlage 10 zur Herstellung von technischen Netzen 90 mit einer Bandherstellungseinheit 12 und einer Wirkmaschine 20.

Die Bandherstellungseinheit 12 weist einen Bandwebstuhl 14 und einen Speicher 16 auf. Über den Bandwebstuhl 14 wird ein endloses Gurtband 92 hergestellt. Anstelle eines gewebten Gurtbandes 92 können auch gestrickte oder gehäkelte Gurtbänder erzeugt werden. Die Herstellung der Gurtbänder 92 erfolgt online, d. h. die Gurtbänder 92 werden vor der Weiterverarbeitung in der Wirkmaschine 20 hergestellt und dieser direkt zugeführt. In dem Speicher 16 wird das Gurtband 92 über eine bestimmte Länge bevorratet. Der Speicher 16 dient dabei als Puffer zwischen dem Bandwebstuhl 14 und der Wirkmaschine 20. Das Gurtband 92 wird als endloses Gurtband gefertigt und über eine Schnittstelle der Wirkmaschine 20 zugeführt. Die Bandherstellungseinheit 12 ist als textile Einrichtung zur Herstellung der Gurtbänder 92 ausgebildet und weist für die jeweils verschieden ausgebildeten Gurtbänder 92 eine entsprechende Einrichtung mit Nadeln auf. Diesen Nadeln werden über Fadenrollen die benötigten Fäden zugeführt. In der Bandherstellungseinheit 12 können verschiedene Gurtbänder hergestellt werden.

Die Verschiedenheit der Gutbänder 92 bezieht sich sowohl auf deren Bindung als auch auf die Anzahl und Art der verwendeten Fäden. Es ist daher möglich, bei der Herstellung online einen zusätzlichen Faden nur in einen bestimmten Bereich des Gurtbands 92 einzubringen. Zudem können die Gurtbänder 92 eine zueinander verschiedene Breite aufweisen. Hierzu kann das Gurtband 92 einen Übergangsabschnitt aufweisen, der von einer Trenneinrichtung 24 ausgeschnitten und einer Entsorgungsstation zugeführt wird.

Die Wirkmaschine 20 weist einen Verarbeitungsbereich auf, in den die Gurtbandzuführeinheit 22 das Gurtband 92 einbringt. Die Gurtbandzuführeinheit 22 weist vorzugsweise einen Greifer auf, der in Richtung des Pfeils 112, orthogonal zur Bearbeitungsrichtung 110 ein Gurtband 92 aus dem Speicher 16 holt und in dem Verarbeitungsbereich ablegt. Hierzu können mehrere Greifer vorgesehen sein, welche auch die Position des Gurtbands 92 in Bezug auf die Ausrichtung zu der Bearbeitungsrichtung 110 vornehmen. Eine Erfassungseinrichtung mit mindestens einer Kamera überwacht das Einbringen und die Position des Gurtbands 92. Nach dem Ausrichten des Gurtbands 92 erfolgt über die Trenneinrichtung 24 ein Abtrennen des Gurtbands 92 zur Bereitstellung eines Gurtbandabschnitts der anschließend weiter verarbeitet wird. Hierzu kann ein Laserschneiden oder ein Heißschneiden erfolgen. Die beschriebenen Verfahren ermöglichen zudem ein Versiegeln des abgeschnittenen Endes des Gurtbands 92. Im Folgenden wird stets von einem Gurtband 92 gesprochen, auch wenn Gurtbandabschnitte gemeint sind.

Die Wirkmaschine 20 weist in dem exemplarischen Ausführungsbeispiel vier Wirkeinrichtungen 46 auf. Die Wirkeinrichtungen 46 umfassen mehrere Grundbarren zur Fadenführung und zum Verwirken der zugeführten Fäden. Die Fadenzuführung erfolgt über eine in den Figuren nicht dargestellte Fadenzuführeinheit, welche den einzelnen Wirkeinrichtungen 46 die Fäden zuführt. Die Wirkeinrichtungen 46 stellen durch eine Vermaschung der zugeführten Fäden Wirkbänder 94 her.

Der Verarbeitungsbereich der Wirkmaschine 20 weist eine Breite von bspw. 2 m bis 5 m auf, wodurch entsprechend breite technische Netze 90 gefertigt werden können. In beispielhaften Ausführungen als Ladungssicherungsnetz können die Netze eine Breite von bspw. 2,4 m aufweisen. Die Länge des technischen Netzes 90 hängt nicht von der Breite des Verarbeitungsbereichs ab sondern wird durch die Länge der über die Wirkeinrichtungen 46 gefertigten Wirkbänder 94 bestimmt.

Fig. 2 zeigt eine weitere schematische Darstellung einer Anlage 10 zur Herstellung von technischen Netzen 90 mit einer Bandherstellungseinheit 12 und einer Wirkmaschine 20. In Fig. 2 sind zusätzlich Greifeinheiten 32 einer Zuführeinrichtung 26 dargestellt. Die Zuführeinrichtung 26 dient zum Zuführen des Gurtbandabschnitts 42 in den Arbeitsbereich der Wirkeinrichtungen 46. Die einzelnen Greifeinheiten 32 weisen hierzu Greifer 30 auf, welche das Gurtband 92 halten. Die Greifeinheiten 32 können ebenso wie die Wirkeinrichtungen 46 orthogonal zur Bearbeitungsrichtung 110 in Richtung des Pfeils 112 verlagert werden. Hierüber ist es möglich, die Abstände zwischen zwei Wirkbändern 94 zu verändern. Die Abstände zwischen zwei Gurtbändern 92 lassen sich über die Zuführgeschwindigkeit der Gutbänder 92 und der Wirkgeschwindigkeit über die Wirkeinrichtungen 46 regeln.

Um die Abstände zwischen den Wirkbändern 94 zu verändern, können die Greifeinheiten 32 und die Wirkeinrichtungen 46 online oder offline verlagert werden. Bei einer Verlagerung der Wirkeinheiten 46 müssen auch die Greifeinheiten 32 entsprechend verlagert werden, damit das Gurtband 92 im Arbeitsbereich der Wirkeinrichtungen 46 sicher gehalten wird und nicht durch das Gurtband 92 durchstechende Nadeln sich verformt.

In den Fig. 1 und 2 ist ein Gurtband 90 schematisch dargestellt, wobei die Gurtbänder 92 mit den Wirkbändern 94 in den Verbindungsabschnitten 96 miteinander verwirkt sind.

Fig. 3 zeigt eine weitere schematische Darstellung einer Anlage 10 zur Herstellung von technischen Netzen 90 mit einer Bandherstellungseinheit 12 und einer Wirkmaschine 20, wobei die Zuführeinrichtung 26 einen Balken 28 aufweist, an dem Bügel 29 mit Niederhaltern 31 (siehe Fig. 6) angeordnet sind.

Die Bügel 29 können offline oder online entlang des Balkens 28 verlagert werden, um einer Verlagerung der Wirkeinrichtungen 46 Rechnung zu tragen.

Sowohl die Zuführeinrichtung 26 von Fig. 2 als auch die Zuführeinrichtung 26 von Fig. 3 können in Bearbeitungsrichtung 110 verlagert werden, um das Gurtband 92 beim Verwirken mit den Wirkbändern 94 dem Arbeitsbereich der Wirkeinrichtungen 46 sukzessive zuzuführen. Nachdem das Gurtband 92 im Wesentlichen vollständig mit den Wirkbändern 94 vermascht wurde, nehmen die Zuführeinrichtungen 26 ihre ursprüngliche Position wieder ein und greifen ein neues Gurtband 92, das über die Gurtbandzuführeinheit 22 in den Verarbeitungsbereich der Wirkmaschine 20 eingebracht worden ist.

Fig. 4 zeigt eine noch weitere schematische Darstellung einer Anlage 10 zur Herstellung von technischen Netzen 90 mit einer Bandherstellungseinheit 12 und einer Wirkmaschine 20. In dieser Darstellung ist eine Getriebeeinrichtung 34 gezeigt, die über einen Mechanismus mit zusätzlichen Grundbarren 44 der jeweiligen Wirkeinrichtungen 64 gekoppelt ist. Die zusätzlichen Grundbarren 44 sind Teil von Schussfadeneinrichtungen. Über die Grundbarren 44 wird ein Schussfaden quer über die Breite der Wirkbänder 94 geführt. Für die Übertragung der Drehbewegung der Getriebeeinrichtung 34 in eine lineare Bewegung der jeweiligen Grundbarren 44 sind diese mit einem Schlitten 42 gekoppelt. Der Schlitten 42 ist wie die Grundbarren 44 lediglich in der Richtung 112 verfahrbar. Eine Scheibe 36 der Getriebeeinrichtung 34 ist über eine Gelenkwelle 40 mit dem Schlitten 42 verbunden, sodass eine Drehbewegung der Getriebeeinrichtung 34 in eine lineare Bewegung des Schlittens 42 übertragen wird. Die Übertragung der Rotationsbewegung in die Linearbewegung des Schlittens 42 ermöglicht es hohe Geschwindigkeiten durch die Getriebeeinrichtung 34 bereitzustellen, ohne dass die Komponenten der Getriebeeinrichtung 34 bzw. der Schlitten 42 oder die Gelenkwelle 40 Schaden nehmen. Wären die einzelnen Grundbarren 44 direkt mit der Gelenkwelle 40 verbunden, müsste diese eine größere Länge aufweisen, was bei hohen Geschwindigkeiten zu einer Beschädigung der Gelenkwelle 40 führen würde. Der Schlitten 42 dient als Übertragungselement und kann daher in unmittelbarer Nähe zu der Getriebeeinrichtung 34 angeordnet werden. Die Getriebeeinrichtung 34 kann über einen Servomotor gesteuert werden. In weiteren Ausführungsformen ist die Getriebeeinrichtung 34 mechanisch mit weiteren Antriebseinrichtungen der Wirkmaschine 20 gekoppelt, sodass ein getaktetes Verlagern der Grundbarren 44 erreicht wird. Die Kopplung stellt eine der Wirk-bzw. Transportgeschwindigkeit angepasste Zuführung der Schussfäden bereit.

Fig. 5 zeigt eine schematische Darstellung einer Anlage 10 zur Herstellung von technischen Netzen 90 mit einer Bandherstellungseinheit 12, einer Wirkmaschine 20, einer Beschichtungseinheit 50, einer Konfektionseinheit 60, einer Winkeleinheit 70 und einer Einrichtung 80 zur Bereitstellung von Stoffen 100.

Der Wirkmaschine 20 in Bearbeitungsrichtung 110 vorgelagert ist die Einrichtung 80 zur Bereitstellung von Stoffen 100 angeordnet. Über die Einrichtung 80 werden beispielsweise feinmaschige Netze, Vliese oder Textilbahnen zugeführt, die mit dem technischen Netz 90 dauerhaft verbunden werden. Alternativ können auch flächige Kunststoffbahnen zugeführt werden. Die Einrichtung 80 weist hierzu eine weitere Zuführeinrichtung auf, welche den Stoff 100 in den Verarbeitungsbereich mit der Wirkmaschine 20 bringt. Der Stoff 100 kann beispielsweise unter das Gurtband 92, das sich im Verarbeitungsbereich befindet, gebracht werden. Hierzu wird zuerst der Stoff 100 in den Verarbeitungsbereich gebracht und anschließend das Gurtband 92 über die Gurtbandzuführeinheit 22 in den Verarbeitungsbereich gebracht und an den Stoff 100 abgelegt. Über die Greifer 30 der Zuführeinrichtung 26 werden dann das Gurtband 92 und der Stoff 100 in den Arbeitsbereich der Wirkeinrichtungen 46 gebracht. Dort erfolgt ein Vermaschen der Wirkbänder 94 mit dem Gurtband 92 und eine Vermaschung mit dem darunter befindlichen Stoff 100. Insbesondere werden dabei die Wirkbänder 94 über ihre gesamte Erstreckung in Bearbeitungsrichtung 110 mit dem Stoff 100 verbunden.

Nachdem ein Gurtband 92 zusammen mit einer unteren Kante des Stoffs 100 mit den Wirkbändern 94 verbunden worden ist, fahren die Greifer der Zuführeinrichtung 26 zurück in die Ausgangsposition in dem Verarbeitungsbereich und nehmen ein neues Gurtband 92, das von der Gurtbandzuführeinheit 22 zugeführt wurde, auf und bringen dieses in den Arbeitsbereich ein. Über eine in der Figur nicht dargestellte Transporteinrichtung wird das fertige Gurtband 90 permanent in Abhängigkeit der Herstellungsgeschwindigkeit kontinuierlich in Bearbeitungsrichtung 110 herausgeführt. Bei einer Ausführung mit einer zusätzlichen Stofflage wird daher der Stoff 100 über die Transporteinrichtung permanent in Bearbeitungsrichtung 110 geführt, sodass für das weitere technische Netz 90 nur die weiteren Gurtbänder 92 gegriffen und in den Arbeitsbereich der Wirkeinrichtung 46 gebracht werden müssen. Der Transport der Stoffbahn erfolgt durch den Transport des technischen Netzes 90.

In Fig. 5 ist das technische Netz 90 schematisch dargestellt, welches keine Stoffbahn 100 aufweist. Es ist daher auch möglich in der Anlage 10 die Stoffbahn 100 erst später dem technischen Netz 90 zuzuführen, wobei in einem Konfektionsschnitt das endlose Netz 90 in Teilnetze geteilt wird, die verschiedenen Anwendungen zugeführt werden können.

Nachdem das technische Netz 90 hergestellt wurde, wird dieses in der nachgelagerten Beschichtungseinheit 50 beschichtet. Die Beschichtung umfasst sowohl ein Einfärben des technischen Netzes 90 als auch eine Beschichtung mit Schutzüberzügen, die einer mechanischen oder chemischen Beanspruchung und Beschädigung der Fäden des technischen Netzes 90 entgegenwirkt.

Der Beschichtungseinheit 50 nachgelagert ist eine Konfektionseinheit 60, in welcher das technische Netz 90 in entsprechende Teilnetze geteilt wird. Hierzu können ebenfalls Trenneinrichtungen mit einem Heißschneider oder Ultraschallschneidgeräte vorgesehen sein. Das technische Netz 90 wird in der Konfektionseinheit 60 auf Kundenwünsche konfektioniert und anschließend einer Wickeleinheit 70 zugeführt, welche in Bearbeitungsrichtung 110 der Beschichtungseinheit 50 und der Konfektionseinheit 60 nachgelagert ist.

Die Wickeleinheit 70 kann eine Wickelkaule aufweisen. Auf der Wickelkaule wird das technische Netz 90 oder die konfektionierten Netzabschnitte des technischen Netzes 90 aufgewickelt.

Die Beschichtungseinheit 50, die Konfektionseinheit 60 sowie die Wickeleinheit 70 können weitere Transporteinrichtungen aufweisen, welche das technische Netz 90 in Bearbeitungsrichtung 110 führen.

Die Beschichtung in der Beschichtungseinheit 50, die Konfektionierung in der Konfektionseinheit 60 und das Wickeln in der Wickeleinheit 70 erfolgen online zu dem Wirkprozess in der Wirkeinrichtung 20. Die gesamte Anlage 10 stellt daher in einem Onlineprozess ein technisches Netz 90 in konfektionierter Größe ausgehend aus Fäden her. Das fertige technische Netz 90 weist anschließend eine entsprechende Farbgebung und Beschichtung sowie gewünschte Größe auf. Anschließend können optional noch Haken oder andere Elemente an die Verbindungsabschnitte 96 oder die Enden der Gurtbänder 92 bzw. Wirkbänder 94 angebracht werden.

Fig. 6 zeigt eine schematische Darstellung einer Zuführeinrichtung 26 mit einem Balken 28 und Niederhaltern 31, die über einen Bügel 29 an einem Balken 28 befestigt sind. Die Niederhalter 31 drücken ein Gurtband 92 gegen einen Arbeitstisch 21 und führen das Gurtband 92 den Wirkeinrichtungen 46 zu. Die Wirkeinrichtungen 46 sind schematisch dargestellt und weisen eine Vielzahl von Barren mit Lochnadeln und Schiebernadeln auf. Zusätzlich umfassen die Wirkeinrichtungen 46 die zusätzliche Grundbarre 44 zur Zuführung des Schussfadens über die Wirkbandbereite der Wirkbänder 94.

Der Bügel 29 mit dem Niederhalter 31 kann sowohl in Richtung des Pfeils 114 als auch in Richtung des Pfeils 116 verlagert werden. Die Verlagerung in Richtung des Pfeils 116 erfolgt über ein Verfahren des Balkens 28, der das Gurtband 92 durch die Verlagerung in den Arbeitsbereich der Wirkeinrichtungen führt.

Fig. 7 zeigt eine schematische Darstellung einer alternativen Zuführeinrichtung 26 mit einer Greifeinheit 32, wie sie bereits für die Anlage 10 von Fig. 2 beschrieben wurde. Die Greifeinheiten 32 weisen an ihrem unteren Ende die Greifer 30 auf, die ebenfalls in Richtung des Pfeils 116 und in Richtung des Pfeils 114 verfahrbar sind. Über die Greifer 30 kann beispielsweise ein Gurtband 92 und ein darunter befindlicher Stoff 100 gegriffen und einem Arbeitsbereich der Wirkeinrichtungen 46 zugeführt werden. Der Arbeitstisch 21 kann entsprechend so ausgebildet sein, sodass das über die Greifer 30 gehaltene Gurtband 92 ohne es zu verformen der Wirkeinrichtung 46 zugeführt werden kann.

Fig. 8 zeigt eine schematische Darstellung der Getriebeeinrichtung 34 einer Wirkmaschine 20. Die angetriebene Scheibe 36 weist zusätzlich eine Öffnung 38 auf. Innerhalb dieser Öffnung 38 ist ein erstes Ende der Gelenkwelle 40 aufgenommen. Dieses Ende kann innerhalb der Öffnung 38 über einen Servomotor oder eine andere Einrichtung in Richtung des Pfeils 118 verlagert werden, sodass die Bewegung des Schlittens 42 und damit der zusätzlichen Grundbarren 44 in Richtung des Pfeils 120 variiert. Dementsprechend verändert sich die Breite über welche der Schussfaden durch die Grundbarren 44 geführt wird. Hierüber lässt sich die Breite der Wirkbänder 94 verändern. Beispielsweise können die Wirkbänder 94 hierdurch konvexe oder konkave Formen annehmen.

Durch den kurzen Übertragungsweg der Rotationsbewegung in Richtung des Pfeils 112 in die lineare Bewegung in Richtung des Pfeils 120 über die Gelenkwelle 40 können sehr hohe Drehgeschwindigkeiten erreicht werden. Dies ermöglicht es den Wirkprozess schneller durchzuführen.

Fig. 9 zeigt eine schematische Darstellung eines technischen Netzes und von Wirkeinrichtungen 46 einer Wirkmaschine 20. Die Ausbildung der in den Figuren gezeigten verschiedenen Ausführungen der Anlagen 10 ermöglichen es auch, technische Netze 90 mit Gurtbändern 92 und Wirkbändern 94 bereitzustellen, die im Wesentlichen schräg zueinander laufen und keine rechtwinklige Anordnung zueinander aufweisen.

Fig. 9 zeigt ein Gelege von sich kreuzenden Gurtbändern 92, die über die Gurtbandzuführeinheit 22 in den Verarbeitungsbereich einer Wirkmaschine 20 gebracht werden. Die Ausrichtung der Gurtbänder 92 wird über die Zuführeinrichtungen 26 beibehalten, wobei die Zuführeinrichtung 26 die Gurtbänder 92 in der gewünschten Ausrichtung dem Arbeitsbereich der Wirkeinrichtungen 46 zuführt. Für mehrere sich kreuzende Gurtbänder 92 kann die Zuführeinrichtung 26 mehrere unabhängig voneinander steuerbare Greifer 30 aufweisen. Zudem kann neben einer ersten Zuführeinrichtung 26 mindestens eine zweite Zuführeinrichtung 26 vorgesehen sein. Die sich kreuzenden Gurtbänder 92 werden in den Abschnitten zusätzlich mit dem Wirkband 94 vermascht. In diesen Verbindungsabschnitten 96 sind die Wirkbänder 94 mit beiden Gurtbändern 92 vermascht. Die zugeführten Gurtbänder 92 können entweder als durchgängige gewebte, gestrickte oder gehäkelte Gurtbänder 92 zugeführt werden. Weisen diese jedoch in ihren Verbindungsbereichen eine andere Bindung auf, so muss die Ausbildung dieser Bindungsabschnitte der schrägen Anordnung der Gurtbänder 92 folgen. Für eine solche Änderung der Bindung in diesen Verbindungsabschnitten kann eine schräg abgebundene Jacquard-Bindung eingebracht werden. Vorteilhafterweise wird für das zweite Gurtband 92, welches ein erstens Gurtband 92 kreuzt, die Bindung gespiegelt eingebracht, sodass im Verbindungsbereich der Gurtbänder 92 eine im Wesentlichen deckungsgleiche Überlagerung erfolgt. Anschließend werden die sich kreuzenden Gurtbänder 92 mit den Wirkbändern 94 vermascht.

Fig. 10 zeigt eine schematische Darstellung eines technischen Netzes mit Gurtbändern 92 und Wirkbändern 94, die in Verbindungsabschnitten 96 miteinander vermascht sind. In Fig. 10 ist auch der Schussfaden 98 gezeigt, der über die Breite der Wirkbänder 94 geführt wird und den Wirkbändern 94 zusätzliche Stabilität verleiht und die Breite der Wirkbänder 94 vorgibt.

Ein Vorteil von einer sogenannten Web-Wirkbindung liegt darin, dass gegenüber einer gewirkten Verbindung von gewirkten Gurtbändern mit einem Wirkband eine deutlich höhere Nahtfestigkeit bei gleichen Nahtbildern erreicht wird. Die Verbindungsabschnitte 96 sind daher belastbarer als Verbindungsbereiche bei rein gewirkten Verbindungsstellen.

An die Verbindungsstellen 96 können Befestigungselemente wie beispielsweise Haken angebracht werden. Darüber hinaus können elektrisch leitfähige Fäden in die Gurtbänder 92 und/oder Wirkbänder 94 eingebracht werden. Diese ermöglichen sowohl eine Stromzufuhr zur Energieversorgung als auch eine Bestimmung einer Belastung des technischen Netzes 90, da es aufgrund einer Verformung zu Änderungen im Widerstand der elektrisch leitfähigen Fäden kommt.

Die hierin beschriebenen Anlagen 10 ermöglichen eine Onlineherstellung von technischen Netzen 90 ausgehend von Fäden bis hin zu einem konfektionierten fertigen technischen Netz 90.

Bei einer Anlage 10 können zusätzlich noch Erfassungseinrichtungen mit mindestens einer Kamera und Sensoreinrichtungen vorgesehen sein. Über Kameras können die eingebrachten Gurtbänder 10 aufgenommen und das aufgenommene Muster mit in einem Speicher abgelegten Beispielmustern verglichen werden. Weisen die Muster des aufgenommenen Gurtbands 92 Abweichungen von einer Vorgabe, wie beispielsweise Fehlstellen auf, so kann dieser Abschnitt über die Trenneinrichtung 24 getrennt und einer Entsorgungseinrichtung der Wirkmaschine 20 bzw. der Anlage 10 zugeführt werden. Die Gurtbandzuführeinheit 22 greift dann auf die Bandherstellungseinheit 12 zurück und nimmt ein freies Ende des endlosen Gurtbands 92 und bringt dieses in den Verarbeitungsbereich der Wirkmaschine 20. Erst nachdem über die Erfassungseinrichtung das Gurtband 92 positiv mit einem Muster abgeglichen oder über Sensoreinrichtungen als fehlerfrei erkannt wurde, kann das Gurtband 92 dem Arbeitsbereich der Wirkeinrichtungen 46 über die Zuführeinrichtungen 26 zugeführt werden.

Weist ein eingebrachtes Gurtband 92 eine Schusslücke oder einen anderweitig ausgebildeten Verbindungsabschnitt auf, so kann dies ebenfalls über eine Kamera erfasst werden. Die Kamera steuert dann die Gurtzuführeinrichtung 22 mit entsprechenden Greifelemente so an, dass das Gurtband 92 entsprechend der Ausrichtung der Wirkeinrichtungen 46 ausgerichtet wird oder veranlasst eine Ausrichtung der Wirkeinrichtungen 46 und der Greifer 30 nach Maßgabe der erfassten Daten.

In weiteren Ausführungsformen ist über eine Steuerung vorgegeben, wie ein zu fertigendes technisches Netz 90 ausgebildet sein soll. Dementsprechend können die Wirkeinrichtungen 64 vorab positioniert werden. Die zugeführten und benötigten Gurtbandabschnitte werden dann über das endlose Gurtband 92 online in der Bandherstellungseinheit 12 gefertigt. Die Ausbildung der Breite des Gurtbands 92 kann dabei ebenso wie die Bindung des Gurtbands 92 variieren. Zudem kann das Gurtband 92 in Hinblick auf die Ausbildung der Abstände des technischen Netzes 90 ebenfalls konvexe oder konkave Bereiche aufweisen. Hierzu wird analog für das Wirkband 94 ein Schussfaden entsprechend über die Breite des Gurtbands 92 in der Bandherstellungseinheit 12 geführt.

### Bezugszeichenliste

- 10: Anlage
- 12: Bandherstellungseinheit
- 14: Bandwebstuhl
- 16: Speicher
- 20: Wirkmaschine
- 21: Arbeitstisch
- 22: Gurtbandzuführeinheit
- 24: Trenneinrichtung
- 26: Zuführeinrichtung
- 28: Balken
- 29: Bügel
- 30: Greifer
- 31: Niederhalter
- 32: Greifeinheit
- 34: Getriebeeinrichtung
- 36: Scheibe
- 38: Öffnung
- 40: Gelenkwelle
- 42: Schlitten
- 44: Grundbarre
- 46: Wirkeinrichtung
- 50: Beschichtungseinheit
- 60: Konfektionseinheit
- 70: Wickeleinheit
- 80: Einrichtung zur Bereitstellung von Stoffen
- 90: technisches Netz
- 92: Gurtband
- 94: Wirkband
- 96: Verbindungsabschnitt
- 98: Schussfaden
- 100: Stoffbahn
- 110: Bearbeitungsrichtung
- 112: Pfeil
- 114: Pfeil
- 116: Pfeil
- 118: Pfeil
- 120: Pfeil
- 122: Pfeil

## Patentansprüche

1. Anlage zur Herstellung eines technischen Netzes (90), aufweisend
- mindestens eine Bandherstellungseinheit (12), und
- eine Wirkmaschine (20),
wobei
- die Bandherstellungseinheit (12) dazu ausgebildet ist, ein endloses Gurtband (92) herzustellen,
- die Wirkmaschine (20) mindestens eine Gurtbandzuführeinheit (22) aufweist, welche dazu ausgebildet ist, das von der Bandherstellungseinheit (12) bereitgestellte Gurtband (92) der Wirkmaschine (20) zuzuführen, und
- die Wirkmaschine (20) mindestens eine Wirkeinrichtung (46) zum Verwirken einer Fadenschar mit einem Gurtbandabschnitt des zugeführten Gurtbands (92) zur Herstellung eines technischen Netzes (90) mit sich kreuzenden Gurtbändern (92) und Wirkbändern (94) aufweist, **dadurch gekennzeichnet, dass** die mindestens eine Wirkeinrichtung (46) quer zur Bearbeitungsrichtung (110) und/oder in Bearbeitungsrichtung (110) verfahrbar ist.

2. Anlage nach Anspruch 1, wobei die Bandherstellungseinheit (12) einen Speicher (16) aufweist, in welchem hergestellte Gurtbänder (92) bevorratet werden, wobei die Gurtbandzuführeinheit (22) auf den Speicher (16) zugreift.

3. Anlage nach einem der Ansprüche 1 bis 2, wobei die Wirkmaschine (20) eine Trenneinrichtung (24) zum Ablängen des zugeführten Gurtbands (92) aufweist.

4. Anlage nach einem der Ansprüche 1 bis 3, aufweisend eine der Wirkmaschine (20) in Bearbeitungsrichtung (110) nachgelagerte Beschichtungseinheit (50) zum Beschichten und/oder Färben des technischen Netzes (90).

5. Anlage nach einem der Ansprüche 1 bis 4, aufweisend eine der Wirkmaschine (20) in Bearbeitungsrichtung (110) nachgelagerte Konfektionseinheit (60) zum längen- und breitenmäßigen Bereitstellen von Netzen.

6. Anlage nach einem der Ansprüche 1 bis 5, aufweisend eine der Wirkmaschine (20) in Bearbeitungsrichtung (110) vorgelagerte Einrichtung (80) zur Bereitstellung von flächigen Stoffen.

7. Anlage nach einem der Ansprüche 1 bis 6, aufweisend eine Erfassungseinrichtung mit mindestens einer Kamera zur Erfassung der Position und Ausgestaltung des Gurtbandes (92).

8. Anlage nach einem der Ansprüche 1 bis 7, aufweisend eine Getriebeeinrichtung (34), die über eine Gelenkwelle (40) mit einem Schlitten (40) gekoppelt ist, wobei der Schlitten (40) quer zur Bearbeitungsrichtung (110) beweglich gelagert und mit einer Schussfadeneintragseinrichtung der mindestens einen Wirkeinrichtung (46) für einen Teilschuss über die Wirkbandbreite verbunden ist.

9. Anlage nach einem der Ansprüche 1 bis 8, wobei die Gurtbandzuführeinheit (22) dazu ausgebildet ist, das Gurtband (92) in einem Winkel zwischen 10° und 170° relativ zur Bearbeitungsrichtung (110) der Wirkmaschine (20) zuzuführen.

10. Anlage nach einem der Ansprüche 1 bis 9, aufweisend mindestens eine Sensoreinrichtung, welche dazu ausgebildet ist, Markierungselemente und/oder Fehlstellen im zugeführten Gurtband (92) zu erkennen, wobei nach Maßgabe der erkannten Markierungselemente und/oder Fehlstellen die Zufuhr des Gurtbands (92) und/oder ein Ablängen des Gurtbandes (92) steuerbar sind.

11. Anlage nach einem der Ansprüche 1 bis 10, wobei die Wirkmaschine (20) eine Zuführeinrichtung (26) mit Greifern (30) aufweist und über die Zuführeinrichtung (26) das Gurtband (92) und/oder ein flächiger Stoff (100) der Arbeitsstelle der mindestens einen Wirkeinrichtung (46) zuführbar sind.

12. Verfahren zur Herstellung eines technischen Netzes (90) unter Verwendung einer Anlage (10) gemäß den Ansprüchen 1 bis 11, wobei in der Bandherstellungseinheit (12) ein Gurtband (92) hergestellt wird, welches der Wirkmaschine (20) über die Gurtbandzuführeinheit (22) zugeführt wird, und wobei das der Wirkmaschine (20) zugeführte Gurtband (92) über die mindestens eine Wirkeinrichtung (46) in einem Verbindungsbereich mit Fadenscharen verwirkt wird, wobei die mindestens eine Wirkeinrichtung (46) und/oder die Greifer (30) der Zuführeinrichtung (26) quer zur Bearbeitungsrichtung (110) und/oder in Bearbeitungsrichtung (110) verfahren werden.

13. Verfahren nach Anspruch 12, wobei das Gurtband (92) unter einem Winkel zwischen 10° und 170° relativ zur Bearbeitungsrichtung (110) der Wirkmaschine (20) zugeführt wird.

14. Verfahren nach Anspruch 12 oder 13, wobei der Teilschuss für das durch die mindestens eine Wirkeinrichtung (46) hergestellte Wirkband (94) nach Maßgabe der Ausbildung des Gurtbands (92) erfolgt.

15. Verfahren nach einem der Ansprüche 12 bis 14, wobei die Beschichtung und/oder Färbung durch die Beschichtungseinheit (50) und/oder die Konfektionierung durch die Konfektionseinheit (60) offline oder online erfolgen.

16. Verfahren nach einem der Ansprüche 12 bis 15, wobei über die Erfassungseinrichtung die Struktur des Gurtbandes (92) erfasst und nach Maßgabe der erfassten Struktur der Wirkprozess gesteuert wird.

## Claims

1. Apparatus for making a technical netting (90) comprising
- at least a belt manufacturing unit (12), and
- a knitting machine (20),
wherein
- the belt manufacturing unit (12) is configured to manufacture an endless belt strap (92),
- the knitting machine (20) having at least a belt strap feeding unit (22), which is configured to feed the belt strap (92) provided by the belt manufacturing unit (12) to the knitting machine (20), and
- the knitting machine (20) having at least a knitting unit (46) to knit a thread group with a belt strap section of the fed belt strap (92) to manufacture a technical netting (90) with crossing belt straps (92) and knitting straps (94)
**characterized in that**
the at least one knitting unit (46) is movable transversely to the processing direction (110) and/or in processing direction (110).

2. Apparatus according to claim 1, wherein the belt manufacturing unit (12) having a storage (16), in which the manufactured belt straps (92) are stored, wherein the belt strap feeding unit (22) having access to the storage (16).

3. Apparatus according to any of the claims 1 to 2, wherein the knitting machine (20) having a separation unit (24) for cutting the fed belt strap (92) to length.

4. Apparatus according to any of the claims 1 to 3, having a coating unit (50) in processing direction (110) downstream to the knitting machine (20) for coating and/or colouring the technical netting (90).

5. Apparatus according to any of the claims 1 to 4, having a confection unit (60) in processing direction (110) downstream to the knitting machine (20) for providing nets in length and widths.

6. Apparatus according to any of the claims 1 to 5, having an unit (80) in processing direction (110) upstream to the knitting machine (20) for providing flat fabrics.

7. Apparatus according to any of the claims 1 to 6, having a detection unit with at least one camera to detect the position and configuration of the belt strap (92).

8. Apparatus according to any of the claims 1 to 7, having a gear unit (34), which is coupled via a cardan shaft (40) to a carriage (40), wherein the carriage (40) is movable mounted transversely to the processing direction (110) and is connected to a weft insertion unit of the at least one knitting unit (46) for a partial weft over effective width.

9. Apparatus according to any of the claims 1 to 8, wherein the belt strap feeding unit (22) is configured to feed the belt strap (92) to the knitting machine (20) in an angle between 10° and 170° relative to the processing direction (110).

10. Apparatus according to any of the claims 1 to 9, having at least a sensor unit, which is configured to detect marker elements and/or defects in the fed belt strap (92), wherein the feeding of the belt strap (92) and/or the cutting of the belt strap (92) are controllable according to the detected marker elements and/or defects.

11. Apparatus according to any of the claims 1 to 10, wherein the knitting machine (20) having a feeding unit (26) with grippers (30) and the belt strap (92) and/or the flat fabric (100) is feedable to the working station of the at least one knitting unit (46) via the feeding unit (26).

12. Method for making a technical netting (90) by using an apparatus (10) according to the claims 1 to 11, wherein inside the belt manufacturing unit (12) a belt strap (92) is produced, which is fed to the knitting machine (20) via the belt strap feeding unit (22), and wherein the belt strap (92) which is fed to the knitting machine (20) is knitted at a connection zone via the at least on knitting unit (46) with the thread group, wherein the at least one knitting unit (46) and/or the grippers (30) of the feeding unit (26) are moved transversely to the processing direction (110) and/or in processing direction (110).

13. Method according to claim 12, wherein the belt strap (92) is fed to the knitting machine (20) in an angle between 10° and 170° relative to the processing direction (110).

14. Method according to claim 12 or 13, wherein the partial weft for a knitted band strap (94), which is manufactured by the at least one knitting unit (46), is made according to the configuration of the belt strap (92).

15. Method according to any of the claims 12 to 14, wherein the coating and/or the colouring is done offline or online by the coating unit (50) and/or the confection is done offline or online by the confection unit (60).

16. Method according to any of the claims 12 to 15, wherein the structure of the belt strap (92) is detected via the detection unit and the knitting process is controlled according to the detected structure.

## Revendications

1. Installation permettant de fabriquer un filet technique (90), présentant
- au moins une unité de fabrication de bande (12), et
- un métier à mailler (20),
dans laquelle
- l'unité de fabrication de bande (12) est réalisée pour fabriquer une sangle sans fin (92),
- le métier à mailler (20) présente au moins une unité d'amenée de sangle (22) qui est réalisée pour amener au métier à mailler (20) la sangle (92) fournie par l'unité de fabrication de bande (12), et
- le métier à mailler (20) présente au moins un dispositif à mailler (46) pour mailler une nappe de fils avec un segment de sangle de la sangle amenée (92) pour fabriquer un filet technique (90) avec des sangles (92) qui se croisent et des bandes maillées (94),
**caractérisée en ce que** ledit au moins un dispositif à mailler (46) peut être déplacé transversalement au sens machine (110) et/ou dans le sens machine (110).

2. Installation selon la revendication 1, dans laquelle l'unité de fabrication de bande (12) présente un réservoir (16) dans lequel sont stockées des sangles fabriquées (92), l'unité d'amenée de sangle (22) accédant au réservoir (16).

3. Installation selon l'une quelconque des revendications 1 à 2, dans laquelle le métier à mailler (20) présente un dispositif de séparation (24) pour couper en longueur la sangle amenée (92).

4. Installation selon l'une quelconque des revendications 1 à 3, présentant une unité d'enduction (50) pour enduire et/ou colorer le filet technique (90), placée en aval du métier à mailler (20) dans le sens machine (110).

5. Installation selon l'une quelconque des revendications 1 à 4, présentant une unité de confection (60) pour fournir des filets en longueur et en largeur, placée en aval du métier à mailler (20) dans le sens machine (110).

6. Installation selon l'une quelconque des revendications 1 à 5, présentant un dispositif (80) pour fournir des tissus en nappe, placé en amont du métier à mailler (20) dans le sens machine (110).

7. Installation selon l'une quelconque des revendications 1 à 6, présentant un dispositif de détection pourvu d'au moins une caméra pour détecter la position et la configuration de la sangle (92).

8. Installation selon l'une quelconque des revendications 1 à 7, présentant un dispositif de transmission (34) qui est couplé à un chariot (40) par l'intermédiaire d'un arbre de transmission (40), le chariot (40) étant monté mobile transversalement au sens machine (110) et étant relié à un dispositif d'insertion de fil de trame du au moins un dispositif à mailler (46) pour une trame partielle sur la largeur de bande maillée.

9. Installation selon l'une quelconque des revendications 1 à 8, dans laquelle l'unité d'amenée de sangle (22) est réalisée pour amener la sangle (92) au métier à mailler (20) selon un angle entre 10° et 170° par rapport au sens machine (110).

10. Installation selon l'une quelconque des revendications 1 à 9, présentant au moins un dispositif capteur qui est réalisé pour reconnaître des repères et/ou des trous dans la sangle amenée (92), et dans laquelle l'amenée de la sangle (92) et/ou une coupe en longueur de la sangle (92) peuvent être commandées conformément aux repères et/ou aux trous reconnus.

11. Installation selon l'une quelconque des revendications 1 à 10, dans laquelle le métier à mailler (20) présente un dispositif d'amenée (26) à préhenseurs (30), et le dispositif d'amenée (26) permet d'amener la sangle (92) et/ou un tissu en nappe (100) au poste de travail du au moins un dispositif à mailler (46).

12. Procédé permettant de fabriquer un filet technique (90) en utilisant une installation (10) selon les revendications 1 à 11, dans lequel dans l'unité de fabrication de bande (12), une sangle (92) est fabriquée qui est amenée au métier à mailler (20) par l'intermédiaire de l'unité d'amenée de sangle (22), et dans lequel la sangle (92) amenée au métier à mailler (20) est maillée par l'intermédiaire du au moins un dispositif à mailler (46) avec des nappes de fils dans une zone de liaison, dans lequel ledit au moins un dispositif à mailler (46) et/ou les préhenseurs (30) du dispositif d'amenée (26) sont déplacés transversalement au sens machine (110) et/ou dans le sens machine (110).

13. Procédé selon la revendication 12, dans lequel la sangle (92) est amenée au métier à mailler (20) selon un angle entre 10° et 170° par rapport au sens machine (110).

14. Procédé selon la revendication 12 ou 13, dans lequel la trame partielle est effectuée pour la bande maillée (94) fabriquée par ledit au moins un dispositif à mailler (46) conformément à la réalisation de la sangle (92).

15. Procédé selon l'une quelconque des revendications 12 à 14, dans lequel l'enduction et/ou la coloration sont effectuées par l'unité d'enduction (50) et/ou la confection est réalisée par l'unité de confection (60) hors ligne ou en ligne.

16. Procédé selon l'une quelconque des revendications 12 à 15, dans lequel le dispositif de détection détecte la structure de la sangle (92), et le processus de maillage est commandé conformément à la structure détectée.
